# EUROPÄISCHE PATENTSCHRIFT

(11) **EP 0 871 348 B1**
(45) Veröffentlichungstag und Bekanntmachung des Hinweises auf die Patenterteilung: **07.06.2000**
(21) Anmeldenummer: 98106203.7
(22) Anmeldetag: 04.04.1998
(51) Int. Cl.: H05B 41/00

(54) **Vorschaltgerät für unabhängigen Parallelbetrieb von Niederdruck-Gasentladungslampen**
Ballast for independent parallel of low pressure gas discharge lamps
Ballast pour l'opération parallèle indépendante de lampes luminescentes à gaz de basse pression

(30) Priorität: 12.04.1997 DE 19715342
(43) Veröffentlichungstag der Anmeldung: 14.10.1998
(73) Patentinhaber: Vossloh-Schwabe Elektronik GmbH, 73660 Urbach (DE)
(72) Erfinder: Knobloch, Gert, 73655 Plüderhausen (DE); Haaf, Peter, 73614 Schorndorf (DE)
(74) Vertreter: Patentanwälte Rüger, Barthelt & Abel

(56) Entgegenhaltungen:
- EP-A- 0 285 049
- EP-A- 0 687 135
- DE-A- 4 243 955
- US-A- 4 710 682
- US-A- 5 422 548

## Beschreibung

Die Erfindung betrifft ein elektronisches Vorschaltgerät mit den Merkmalen des Oberbegriffs des Patentanspruchs 1. Insbesondere betrifft die Erfindung ein fremdgesteuertes Vorschaltgerät mit einem Wechselrichter, dessen Frequenz von einem gesteuerten Oszillator vorgegeben ist.

Zum Betrieb von Niederdruck-Gasentladungslampen werden zunehmend Vorschaltgeräte eingesetzt, die die betreffende Gasentladungslampe nicht nur zünden und mit der erforderlichen Spannung und dem gewünschten Strom beliefern, sondern darüberhinaus den Betrieb der Lampe überwachen. Bei praktisch aufgebauten Leuchten sind häufig mehrere Lampen zusammengefasst, die dann jeweils gesondert mit Strom und Spannung versorgt werden müssen. Dazu sind Vorschaltgeräte bekannt geworden, die den gleichzeitigen Parallelbetrieb von zwei Niederdruck-Gasentladungslampen gestatten. Auch hier ist eine Überwachung des Betriebs jeder einzelnen Lampe erforderlich.

Bspw. ist aus der EP 0 239 793 B1 ein freischwingendes elektronisches Vorschaltgerät bekannt geworden, das zwei Gasentladungslampen gleichzeitig versorgen kann. Dazu dient ein freischwingender Wechselrichter, der zwei miteinander parallel geschaltete Serienresonazkreise speist. Jedem Serienresonanzkreis ist eine eigene Niederdruck-Gasentladungslampe zugeordnet. Zur Überwachung des Spannungsabfalls an den Gasentladungslampen ist die jeweilige vorgeschaltete Resonanzinduktivität als Übertrager ausgebildet, dessen Spannungsabfall bei steigender Lampenspannung ebenfalls steigt. Die Sekundärseiten der beiden Übertrager sind mit einer Detektorschaltung verbunden, die über eine Triggerschaltung an die Steuerelektrode eines Thyristors angeschlossen ist. Dieser erdet im Fehlerfall die Basis eines Wechselrichtertransistors, um diese zu inaktivieren und somit das Vorschaltgerät stillzusetzen. Über eine Widerstandskombination wird der Thyristor aus der Zwischenkreisspannung mit einem Haltestrom versorgt, und sperrt somit das Vorschaltgerät dauerhaft. Um einen Lampenwechsel nach Wiederanlauf zu ermöglichen, ist für jede Lampe ein Löschkondensator vorgesehen, der beim Einsetzen der Lampe den Thyristorstrom kurzzeitig übernimmt und diesen somit sperrt.

Werden in einem Fehlerfall, bei dem die Gasentladungslampen verloschen, sind beide herausgenommen und zunächst eine intake Lampe wieder eingesetzt, gibt diese das Vorschaltgerät frei und zündet.

Das freischwingende Vorschaltgerät ist hinsichtlich seiner Frequenz nicht stabil, so dass damit gerechnet werden muss, dass die einzelne eingesetzte Lampe eine Leistung aufnehmen muss, die höher ist als bei Normalbetrieb. Wird nun, bspw. weil lediglich eine einzige Gasentladungslampe gewünscht wird, keine zweite Lampe eingesetzt, wird die Gasentladungslampe überlastet. Jedoch ist es gelegentlich zu wünschen, eine Leuchte alternativ mit ein- oder zwei (oder mehreren) Gasentladungslampen betreiben zu können, um Gestaltungsmöglichkeiten hinsichtlich der Helligkeit zu haben.

Um den Thyristor bei der bekannten obengenannten Schaltung bei Wiedereinsetzen der Lampe löschen zu lassen, ist ein Löschkondensator erforderlich der eine Mindestladung aufnehmen muss. Dieser im Abschaltfalle nach herausnehmen der Lampe auf Zwischenkreisspannung aufgeladene Kondensator muss nicht nur eine Mindestkapazität, sondern darüber hinaus eine Spannungsfestigkeit aufweisen die der Zwischenkreisspannung entspricht. Darüberhinaus muss er schaltfest sein. Es ergibt sich somit eine erhebliche Bauelementegröße. Für jede Gasentladungslampe ist jeweils ein Kondensator erforderlich, womit sich deren Größen summieren. Dies steht einer Verkleinerung des Vorschaltgeräts im Wege.

Schließlich muss bei der Konzeption des elektronischen Vorschaltgeräts auch noch beachtet werden, dass es bei einem erfassten Fehlerfall sicher abschaltet und in diesem Zustand verbleibt, bis der Fehler behoben ist. Ein Wiederanlauf bei noch bestehendem Fehler ist zu vermeiden.

Daraus ergibt sich die der Erfindung zugrunde liegende Aufgabe ein elektronisches Vorschaltgerät zu schaffen, das alternativ den Betrieb einer- oder mehrerer Gasentladungslampen gestatten, und nach Abschaltung infolge eines unzulässigen Betriebszustandes beim Einsetzen einer Lampe wieder anläuft, ohne vom Netz getrennt werden zu müssen.

Diese Aufgabe wird durch ein Vorschaltgerät mit den Merkmalen des Patentanspruchs 1 gelöst.

Das erfindungsgemäße elektronische Vorschaltgerät weist wenigstens eine Wechselrichterhalbbrücke auf, die von einer Ansteuerschaltung fremdgesteuert ist. Die Ansteuerschaltung gibt die Arbeitsfrequenz vor, so dass unerwünschte Rückwirkungen aus dem Lampenkreis auf die Arbeitfrequenz vermindert oder ausgeschlossen werden können. Die feste Frequenz schafft in den einzelnen Lampenkreisen Verhältnisse, die unabhängig von der Anzahl der an die Wechselrichterhalbbrücke angeschlossenen Lampenkreise sind. Damit ist das elektronische Vorschaltgerät dazu geeingnet, bedarfsweise unterschiedliche Entladungslampenzahlen zu bedienen. Wird bspw. an einem für zwei Gasentladungslampen vorgesehenes Vorschaltgerät lediglich eine einzige angeschlossen, kann diese betrieben werden ohne dass sie überlastet wird und ihre Lebensdauer somit sinkt. Aus diese Weise werden auch ansonsten gegen Ende der Lebensdauer der überlasteten Gasentladungslampe auftretende UV-Emissionen vermieden oder vermindert.

Das elektronische Vorschaltgerät ist mit einer Spannungsüberwachungseinrichtung versehen, die die Brennspannung jeder einzelnen Gasentladungslampe überwacht. Sobald auch nur eine der vorhandenen Gasentladungslampen eine Brennspannung aufweist, die einen Maximalwert übersteigt, wird die Ansteuerschaltung der Wechselrichterhalbbrücke inaktiviert und die Wechselrichterhalbbrücke wird vollständig gesperrt. Die Abschaltung erfolgt, indem ein erster Schalter mit Durchbruchcharateristik eingeschaltet wird, der die Versorgungsspannung der Ansteuerschaltung unter einem Schwellwert UVLO (Undervoltagelockout) zieht, unterhalb dessen die Ansteuerschaltung die Wechselrichterhalbbrücke sperrt. Dem ersten Schalter parallel ist ein zweiter Schalter geschaltet, der bei Wiedereinsetzen wenigstens eine Gasentladungslampe die Versorgungsspannung der Ansteuerschaltung kurzzeitig noch weiter absenkt, so dass der erste Schalter sperren kann. Die Erfassung des Einsetzes der Gasentladungslampe in ihre Fassung, d.h. des Verbindes mit dem Vorschaltgerät kann sehr leistungsarm erfolgen. Dies ermöglicht der zweite gesteuerte Schalter für den lediglich die Steuerleistung aufgebracht werden muss. Damit können die zu seiner Ansteuerung vorgesehenen Bauelementen die eine Verbindung zu der Gasentladungslampe herstellen, niedrig belastete Bauelemente sein. Es können Kondensatoren niedriger Spannungsfestigkeit und hochohmige Widerstände verwendet werden. Die ermöglicht vor allem die Verwendung von Bauelementen mit sehr kleinen Abmessungen und insbesondere von SMD-Bauelementen (Surface Mounted Devices).

Dies wird auch dadurch ermöglicht, dass die Versorgungsspannung der Ansteuerschaltung lediglich auf einen relativ großen von Null verschiedenen Wert abgesenkt wird, der aber unter der Schwellspannung UVLO zu inaktivierung der Ansteuerschaltung liegt. Dadurch kann der selbsthaltende erste Schalter ganz gesperrt werden, ohne dass der zweite gesteuerte Schalter ganz durchgeschaltet (sehr niederohmig gemacht) werden muss. Es genügt, wenn dieser das Potential lediglich etwas weiter absenkt, was es ebenfalls ermöglicht, die entsprechende Überwachungsschaltung hochohmig auszulegen.

Die einen im Wesentlichen festen Potentialversatzerzeugende Schaltung kann eine Z-Diode oder ein anderweitiges Bauelement wie bspw. ein Widerstand sein. Eine Knick-Kennlinie (Z-Diode, Leuchtdiode oder dgl.) ist jedoch vorteilhaft. Die Detektorschaltung ist vorzugsweise an einen Anschluss der Gasentladungslampe angeschlossen, der über die Wendel der Gasentladungslampe mit Gleichspannung beaufschlagten Schaltungspunkt angeschlossen ist. Die Gleichspannung ist in der Regel die Zwischenkreisspannung. Zwar liegen bei Lampenbetrieb auch an diesem Schaltungspunkt Wechselspannungen unterschiedlicher Frequenz an, die dann über der Wendel abfallen, jedoch sind diese Wechselspannungen eindeutig von Spannungsspitzen unterscheidbar, die auftreten, wenn dieser Anschluss beim Einsetzen der Lampe von nahezu Massepotential sprungartig auf Zwischenkreisspannung gebracht wird. Die Trennung der auftretenden Signale kann in einfacher Weise von einer Filterschaltung vorgenommen werden, die insbesondere einen Hochpass enthält. Zur Unterdrückung von Störfrequenzen niederfrequenter Art könnnen Tiefpässe vorgesehen werden, so dass sich letzlich eine Bandpasscharakteristik oder eine anderweitige geeignete Filtercharakteristik ergibt.

Als gesteuerter Schalter zur Abschaltung bei Lampenfehlern (erster Schalter) kann ein Thyristor oder einen Transistor-Ersatzschaltung für diesen verwendet werden, die einen pnp-Transistor und einen npn-Transistor enthält, die mit Kollektoren und Basis gegeneinander geschaltet sind. Die Emitter bilden die Enden der Schaltstrecke, wobei eine Basis einen Steuereingang bildet. Der Vorteil der Transistorkombination liegt in dem einstellbaren und vorzugsweisen relativ geringen Haltestrom, der bei abgeschaltetem Vorschaltgerät aus der Zwischenkreisspannung entnommen werden muss, und somit eine geringe bei abgeschalteten Vorschaltgerät auftretende Verlustleistung zur Folge hat. Ist der Haltestrom sehr gering, kann auch der zweite Schalter relativ hochohmig ausgelegt werden was ebenfalls vorteilhaft sein kann. Darüber hinaus sind Transistoren als kostengünstige SMD-Bauelemente verfügbar.

Die Gasentladungslampen sind jeweils einzeln einem Kondensator eines Reihenresonanzkreises parallel geschaltet, wobei die Reihenresonanzkreise wiederum parallel an den Ausgang der Wechselrichterhalbbrücke angeschlossen sind. Dies führt zu einer Entkopplung der Gasentladungslampen voneinander.

Weitere Einzelheiten vorteilhafter Ausführungsformen ergeben sich aus Unteransprüchen der Beschreibung und der dazugehörigen Zeichnungen.

In der einzigen Figur der Zeichnung ist ein Prinzipschaltbild des erfindungsgemäßen Vorschaltgeräts veranschaulicht, das neben einer Schaltung zur Abschaltung bei Überspannung an einer angeschlossenen Gasentladungslampe eine weitere Schaltungskomponete zum Ermöglichen eines automatischen Wiederanlaufs enthält.

### Beschreibung

In der Figur ist ein elektronisches Vorschaltgerät 1 im Prinzipschaltbild dargestellt, das dem Betrieb von einer oder mehreren Niederdruckgasentladungslampen 2a, 2b dient. Das elektronische Vorschaltgerät 1 weist eine Netzgleichrichter- und Wandlerschaltung 3 auf, die eine Zwischenkreisspannung von ungefähr 400 Volt gegen Masse 4 abgibt. Zur Erzeugung der zum Betrieb der Niederdruckgasentladungslampen 2a, 2b erforderlichen symmetrischen Wechselspannung aus der Zwischenkreisspannung dient eine Wechselrichterhalbbrücke 6 die im vorliegenden Beispiel durch zwei MOSFETs 7, 8 gebildet ist. Deren Drain-Source Strecken sind jeweils von Schutzdioden überbrückt. Die Wechselrichterhalbbrücke 6 ist zwischen die Zwischenkreisspannung und Masse 4 geschaltet.

Zur Ansteuerung der Wechelrichterhalbbrücke 6 dient eine vorzugsweise einen integrierten Schaltkreis wie bspw. den L 6569 von SGS-Thomson enthaltende Ansteuerschaltung 11, die zwei mit den Gates der MOSFETs 7, 8 verbundene Ausgangsanschlüsse 12, 13 aufweist. Die integrierte Schaltung der Ansteuerschaltung 11 ist mit einer nicht weiter dargestellten Außenbeschaltung versehen, die eine bestimmte Arbeitsfrequenz einstellt. Dies bedeutet, dass an den Ausgangsanschlüssen 12, 13 im Gegentakt Ansteuersignale für die MOSFETs 7, 8 mit einer gegebenen Frequenz so anliegen, dass die MOSFETs 7, 8 abwechselnd jedoch nicht überlappend öffnen oder leitend werden.

Die Ansteuerschaltung 11 weist einen Versorgungsspannungsanschluss V_{CC} auf, über den sie mit Betriebsspannung und gleichzeitig mit Informationen darüber versehen wird, ob sie die MOSFETs 7, 8 ansteuern oder sperren soll:

Überschreitet die Versorgungsspannung V_{CC} einen festgelegten Schwellwert UVL (Undervoltage locking) steuert die Ansteuerschaltung 11 die MOSFETs 7, 8 alternierend mit einer Frequenz auf und zu, die durch die Außenbeschaltungvorgegeben ist. Unterschreitet die Versorgungsspannung V_{CC} den Schwellwert UVLO, werden beide MOSFETs 7, 8 gesperrt.

Die Erzeugung der Versorgungsspannung erfolgt, wenn das elektronische Vorschaltgerät 1 läuft, d.h. die angeschlossenen Niederdruckgasentladungslampen 2a, 2b leuchten, aus der von der Wechselrichterhalbbrücke 6 erzeugten Rechteckspannung. Dazu dienen zwei Kondensatoren C1 und C2, die beide mit jeweils einem Anschluss mit einem Verbindungspunkt 16 verbunden sind, der den Ausgang der Wechselrichterhalbbrücke 6 bildet. Der Verbindungspunkt 16 ist durch die Verbindung von Source and Drain von den MOSFETs 7, 8 gebildet. Über den mit den Kondensatoren C1 und C2 in Reihe geschaltete Dioden D1 und D2 werden mit der Wechselrichterfrequenz von ungefähr 30 kHz Ladungspakete auf einen gegen Masse 4 geschalteten Glättungs- oder Pufferkondensator C3 gepumpt, von dem die Versorgungsspannung zu dem entsprechenden Versorgungsspannungsanschluss der Ansteuerschaltung 11 geführt ist. Eine Spannungsüberhöhung wird durch eine Z-Diode DZ1 verhindert, die mit der Anode von D1 verbunden und mit ihrer eigenen Anode gegen Masse geschaltet ist.

Um die Erzeugung der Versorgungsspannung für die Ansteuerschaltung 11 zu ermöglichen, noch bevor die Wechselrichterhalbbrücke 6 angesteuert ist und wechselrichtet, ist ein Widerstand R1 vorgesehen, der mit einem Ende mit der Zwischenkreisspannung und mit seinem anderen Ende mit dem Kondensator C3 verbunden ist. Über den Widerstand R1 wird der Kondensator C3 mit einem geringen Strom geladen, bis die Spannung an dem Kondensator C3 die Schwellspannung UVLI überschreitet und die Ansteuerschaltung 11 anläuft.

Die von dem elektronischen Vorschaltgerät zu betreibenden Gasentladungslampen 2a, 2b sind unmittelbar über eine jeweilige Resonanzdrossel L1a, L1b und einen jeweiligen Koppelkondensator C4a, C4b an den Verbindungspunkt 16 angeschlossen, der den Ausgang der Wechselricherhalbbrücke 6 bildet und mit der von der Ansteuerschaltung 11 vorgegebenen Frequenz zwischen der Zwischenkreisspannung und Masse hin- und her geschaltet wird. Die Reihenschaltung der Resonanzdrossel L1a und des Koppelkondensators C4a ist über eine nicht weiter dargestellte Lampenfassung mit einem Anschluss 21a der Gasentladungslampe 2a verbunden. Der Anschluss führt über eine in der Gasentladungslampe 2a liegende Wendel 22a, zu einem Anschluss 23a nach außen, der über einen Resonanzkondensator C5a an einem weiteren Anschluss 24a der Gasentladungslampe 2a angeschlossen ist, der zu einer Wendel 25a und über diese zu einem Anschluss 26a geführt ist, der an der Zwischenkreisspannung liegt.

Während die Resonanzdrossel L1a und der Resonanzkondensator C5a einen Reihenresonanzkreis bilden, der im ungedämpften Resonanzfall an der Gasentladungslampe 2a eine Spannung abfallen lässt, die die Zwischenkreisspannung überschreiten kann, dient der Koppelkondensator C4a lediglich der gleichstrommäßigen Trennung der Gasentladungslampe 2 von der Wechselrichterhalbbrücke 6, so dass der Lampenstrom keinen Gleichanteil enthält.

Ein identisch aufgebauter, parallel geschalteter Lampenzweig enthält die Gasentladungslampe 2b, sowie eine Reihenresonanzdrossel L1b einen Koppelkondensator C4b sowie einen Resonanzkondensator C5b.

Zur Überwachung der an den Gasentladungslampen 2a, 2b abfallenden Spannungen dient eine Spannungsüberwachungsschaltung 27, die zwei Schaltungsteile 27a, 27b enthält, die jeweils den Gasentladungslampen 2a, 2b zugeordnet sind. Sie sind jeweils über einen hochohmigen Widerstand R2a, R2b mit dem lampenseitigen Ende der jeweiligen Resonanzdrossel L1a, L1b verbunden. Jeder Schaltungsteil 27a, 27b enthält eingangsseitig noch einen Eingangswiderstand R3a, R3b der mit dem jeweiligen Widerstand R2a, R2b einen Spannungsteiler bildet und der gegen Masse 4 geschaltet ist.

Dem Eingangswiderstand R3a, R3b ist jeweils eine Spannungsverdopplerschaltung 28a, 28b nachgeschaltet, die mit ihrem Ausgang 29a, 29b ein Gleichspannungssignal abgibt, das der Lampenspannung der jeweiligen Gasentladungslampe 2a, 2b entspricht. Die Ausgänge 29a, 29b der Teilschaltungen 27a, 27b sind miteinander parallel geschaltet und mit einem Steuereingang 31 eines ersten steuerbaren Schalters 32 verbunden, der mit einem Ende gegen Masse 4 geschaltet ist. Sein anderes Ende ist über eine Spannungsversatzschaltung 33 mit der Versorgungsspannung der Ansteuerschaltung 11 verbunden.

Der Schalter 32 wird durch einen npn-Transistor T1 und einen pnp-Transistor T2 gebildet. Der Emitter von T1 liegt an Masse 4 und sein Kollektor ist mit der Basis von T2 verbunden. Der Kollektor von T2 ist an die Basis von T1 angeschlossen, die außerdem über einen Widerstand R4 und einen Kondensator C5 gegen Masse 4 geschaltet ist. Die Basis von T2 ist über einen Widerstand R5 und einen Kondensator C6 mit seinem Emitter verbunden. Die Transistoren T1 und T2 bilden eine bistabile Schaltung die entweder einen nichtleitenden Zustand einnimmt, bei dem die Strecke von dem Emitter von T2 von dem Emitter von T1 gesperrt ist (Sperrzustand) oder leitet (Leitzustand). Durch ein Spannungssignal an dem Steuereingang 31 wird der Schalter 32 über eine Z-Diode DZ3 von seinem Sperrzustand in seinen Leitzustand überführt, der so lange aufrecht erhalten wird, bis ein durch den Widerstand R5 einstellbarer geringer Haltestrom unterschritten ist. Im Leitzustand liegt der Emitter von T2 nahezu auf Masse 4.

Die Spannungsversatzschaltung 33, die im einfachsten Fall durch eine Z-Diode DZ2 gebildet wird, weist einen Spannungsabfall auf der geringer ist als die Schwellspannung UVLO. Damit wird die Ansteuerschaltung 11 reaktiviert, wenn der Schalter 32 leitet. Stellt die Spannungsüberwachungsschaltung 27 eine zu hohe Spannung an der Gasentleitungslampe 2a oder an der Gasentleitungslampe 2b fest, schaltet sie den Schalter 32 in seinen leitenden Zustand, wodurch dieser die Ansteuerschaltung 11 durch Absenken der Versorgungsspannung V_{CC} unter UVLO sperrt.

Um einen Wiederanlauf nach Lampenwechsel zu ermöglichen, ist die Versorgungsspannung V_{CC} zusätzlich über einen optionalen Widerstand R7 mit einem steuerbaren Schalter 34 verbunden, der gegen Masse 4 geschaltet ist. Der Schalter 34 muss kein Schalter im binären Sinne sein, sondern weist einen nichtleitenden Zustand auf, in dem der Strompfad von dem Widerstand R7 zu Masse 4 gesperrt ist, sowie einen weiteren Zustand in dem ein gewisser Stromfluss zugelassen wird, wobei der in den Widerstand des Schalters 34 hier durchaus noch einen relativ großen Wert haben kann.

Der Schalter 34 wird durch eine Schaltung gebildet, deren Hauptteil ein npn-Transistor T3 ist. Sein Emitter liegt auf Masse 4 und sein Kollektor ist mit R7 verbunden. Seine Basis ist zur Vermeidung von Störungen mit einem Kondensator C10 gegen Masse 4 geschaltet. Parallel zu C10 ist ein Widerstand R10 vorgesehen, der T3 statisch in nicht leitendem Zustand hält. An die Basis von T3 sind außerdem zwei RC-Kombinationen 36a, 36b angeschlossen, die zu Abgriffschaltungen 37a, 37b gehören, die der Erfassung eines Lampenwechsels dienen. Jede Abgriff Schaltung 37a, 37b ist jeweils einer Gasentladungslampe 2a, 2b zugeordnet. Ausgangsseitig sind sie parallel geschaltet. Jede RC-Kombination 36a, 36b weist eingangsseitig einen Kondensator Clla, Cllb auf, der mit einem zu der jeweiligen RC-Kombination 36a, 36b führenden Widerstand R11a, R11b einen Tiefpass bildet. Zugleich bilden die Widerstände Rlla, R11b mit Eingangswiderständen R12a, R12b einen ohmschen Spannungsteiler. Von diesem ausgehend führt jeweils ein Kondensator C12a, C12b zu dem Widerstand R10 und bildet mit diesem einen Hochpass.

Anstelle der zwei Niederdruck-Gasentladungslampen 2a, 2b können auch weitere Gasentladungslampen vorgesehen sein, die dann an entsprechenden Lampenzweigen mit Resonanzdrossel und Resonazkondensator sowie Koppelkondensator angeschlossen sind und denen weitere RC-Kombinationen 36 zugeordnet sind.

Die insoweit beschriebene Schaltung arbeitet wie folgt:

Bei ordnungsgemäßem Betrieb der Gasentladungslampen 2a, 2b steht als Versorgungsspannung V_{CC} für die Ansteuerschaltung 11 eine Spannung zur Verfügung, die den Schwellwert UVLO überschreitet. Die Wechselrichterhalbbrücke 6 stellt eine Wechselspannung bereit, mit der die Niederdruck-Gasentladungslampen 2a, 2b gezündet und betrieben werden. Über die Widerstände R2a, R2b erfasst die Spannungsüberwachungsschaltung 27 eine Spannung, die geringer ist als ein vorgegebener Maximalwert. Folglich übersteigt die an dem Steuereingang 31 des Schalters 32 anliegende Spannung eine Zündspannung nicht, die erforderlich wäre, um den Schalter 32 niederohmig zu schalten.

Zeigt die Niederdruck-Gasentladungslampe 2a und/oder 2b jedoch einen Fehler, der die Brennspannung unzulässig ansteigen lässt, wird dies von der Spannungsüberwachungsschaltung 27 erfasst und der Schalter 32 wird durch ein Signal an seinem Steuereingang 31 gezündet. Er klemmt damit über die Z-Diode DZ2 die Versorgungsspannung V_{CC} auf ein Maß unter UVLO. Damit sperrt die Wechselrichterhalbbrücke 6 vollständig. Dieser Zustand bleibt durch die Selbsthaltung des Schalters 32 erhalten. Ein entsprechender Selbsthaltestrom wird über den Widerstand R1 aus der Zwischenkreisspannung geliefert.

Dieser Zustand bleibt auch noch erhalten, wenn die defekte oder beide Gasentladungslampen 2a, 2b aus der jeweiligen Fassung entnommen werden. Das an dem jeweiligen Anschluss 24a, 24b anliegende Ende des Widerstands Rlla, Rllb wird somit von der Zwischenkeisspannung getrennt und sinkt auf ein niedriges Potential oder Massepotential ab. Der Transistor T3 erhält auf keinem Wege Basisstrom und bleibt nach wie vor gesperrt. Sobald jedoch eine Gasentladungslampe 2a oder 2b in ihre jeweilige Fassung eingesetzt wird, wird der betreffende Anschluss 24a oder 24b mit der Zwischenkreisspannung verbunden. Der augenblickliche steile Spannungsanstieg erzeugt über dem jeweiligen Hochpasskondensator C12a oder C12b einen positivem Impuls an der Basis von T3, der dadurch kurzzeitig leitend wird. Mit seinem Kollektor zieht er über R7 die Spannung unter die von dem Schalter 32 und der Z-Diode DZ2 eingestellten Wert und übernimmt somit auch kurzzeitig den von R1 gelieferten Strom. Der Schalter 32 sperrt dadurch, so dass die Versorgungsspannung V_{CC}, wenn der Transistor T3 kurzzeitig darauf folgend wieder sperrt, ihren zum Betrieb der Ansteuerschaltung 11 erforderlichen Wert annehmen kann.

Die Ausgangskondensatoren der Teilschaltungen 27a, 27b können auch zusammengefasst sein. Es addieren sich an dem Kondensator die von beiden Teilschaltungen 27a, 27b gelieferten Ladungen was ein Abschalten der Halbbrücke 6 bewirkt, wenn beide Lampen 2a, 2b aus ihren Fassungen herausgenommen sind. Dies dient dem Schutz der Halbbrücke 6.

Ein elektronisches Vorschaltgerät 1 zum alternativen Betrieb einer oder mehrerer Gasentladungslampen 2a, 2b weist zur Ansteuerung seiner Wechselrichterhalbbrücke 6 eine Ansteuerschaltung 11 auf, die die Wechselrichterfrequenz vorgibt. Bei Überspannung an einer der Gasentladungslampen wird die Ansteuerschaltung 11 in einen Verriegelungszustand gebracht, in dem sie die Wechselrichterhalbbrücke 6 sperrt. Dies erfolgt über eine thyristorähnliche Schaltung, die die Versorgungsspannung der Ansteuerschaltung 11 unter einen Wert UVLO vermindert. Zur Entriegelung und zur Wiederinbetriebnahme ist eine Detektorschaltung vorgesehen, die das Einsetzen einer neuen Gasentladungslampe 2a, 2b in ihre jeweilige Fassung erfasst. Dies wird durch gezielte Erfassung eines steilen starken Spannungsanstiegs an einem Anschluss der Gasentladungslampe bewerkstelligt, der über die Wendel der Gasentladungslampe mit der Zwischenkreisspannung verbunden wird. Die Detektorschaltung enthält ein Filter, das den Spannungsanstieg ausfiltert und auswertet und Störspannungen unterdrückt, die ansonsten zu fehlerhaften Wiederzündvorgängen führen könnten.

## Patentansprüche

1. Elektronisches Vorschaltgerät (1), insbesondere zum Parallelbetrieb von wenigstens zwei Niederdruck-Gasentladungslampen (2a, 2b),
mit einer Gleichspannungsquelle (3), die zur Stromversorgung wenigstens der Gasentladungslampen (2) dient, die als Elektroden jeweils zwei Wendeln (22, 25) aufweisen,
mit wenigstens einer an die Gleichspannungsquelle (3) angeschlossenen Halbbrücke (6), die an einem Ausgangsanschluss (16) eine Wechselspannung abgibt und deren Ausgangsanschluss (16) über Koppelmittel (L1, C4) mit den Gasentladungslampen (2) verbunden ist,
mit einer für die Halbbrücke (6) vorgesehenen Ansteuerschaltung (11), die über Steueranschlüsse (12, 13) mit der Halbbrücke (6) verbunden ist und diese mit festlegbarer Frequenz ansteuert und die einen an eine Versorgungsspannung (V_{CC}) angeschlossenen Versorgungsspannungseingang aufweist,
wobei die Ansteuerschaltung (11), wenn die Versorgungsspannung einen Schwellwert (UVLI) überschreitet, eine aktive Betriebsart einnimmt, in der sie die Halbbrücke (6) mit gegebener Frequenz ansteuert, und
wobei die Ansteuerschaltung (11), wenn die Versorgungsspannung (V_{CC}) den Schwellwert (UVLO) unterschreitet, eine passive Betriebsart einnimmt, in der die Halbbrücke (6) sperrt,
mit einem ersten gesteuerten Schalter (32) mit Selbsthaltecharakteristik, der an die Versorgungsspannung (V_{CC}) gegen Masse (4) angeschlossen ist, um diese unter den Schwellwert (UVLO) zu vermindern, wenn er geschlossen ist,
dadurch gekennzeichnet,
dass der erste gesteuerte Schalter (32) mit einer bei geschlossenem Schalter (32) einen Potentialversatz erzeugenden Schaltung (33) in Reihe geschaltet und von einer Überwachungsschaltung (27) für die Gasentladungslampen (2a, 2b) alternativ derart gesteuert ist, dass der Schalter geschlossen wird, wenn die Überwachungsschaltung (27) einen unzulässigen Zustand an wenigstens einer der Gasentladungslampe (2a, 2b) erfasst, so dass die Versorgungsspannung (V_{CC}) unter den Schwellwert (UVLO), jedoch nicht auf Null abgesenkt wird, und
dass ein zweiter gesteuerter Schalter (34) vorgesehen ist, der alternativ einen nichtleitenden und einen wenigstens beschränkt leitenden Zustand annehmen kann, in dem er den ersten Schalter (32) nichtleitend schaltet, und dessen Steuereingang an eine Detektorschaltungen (36) angeschlossen ist, die der jeweiligen Gasentladungslampe (2a, 2b) zugeordnet ist und die das Verbinden einer Gasentladungslampe (2a, 2b) mit dem Vorschaltgerät (1) erfasst.

2. Vorschaltgerät nach Anspruch 1, dadurch gekennzeichnet, dass die einen im Wesentlichen festen Potentialversatz erzeugende Schaltung (33) eine Z-Diode (DZ2) ist.

3. Vorschaltgerät nach Anspruch 2, dadurch gekennzeichnet, dass die Z-Diode (DZ1) eine Durchbruchspannung aufweist, die nur geringfügig geringer ist, als der Schwellwert (UVLO).

4. Vorschaltgerät nach Anspruch 1, dadurch gekennzeichnet, dass die einen im Wesentlichen festen Potentialversatz erzeugende Schaltung (33) ein Widerstand (R) ist.

5. Vorschaltgerät nach Anspruch 1, dadurch gekennzeichnet, dass die Detektorschaltung (35) an jeweils einen Anschluss (24a, 24b) der Gasentladungslampe (2a, 2b) angeschlossen ist, der über die Wendel (25a, 25b) an einem mit Gleichspannung beaufschlagten Schaltungspunkt (Zwischenkreisspannung) angeschlossen ist.

6. Vorschaltgerät nach Anspruch 1, dadurch gekennzeichnet, dass die Detektorschaltung (35) jeweils eine Filterschaltung (36) enthält.

7. Vorschaltgerät nach Anspruch 6, dadurch gekennzeichnet, dass die Filterschaltung (36) in einem vorgegebenen Frequenzbereich eine Hochpasscharakteristik aufweist.

8. Vorschaltgerät nach Anspruch 6, dadurch gekennzeichnet, dass die Filterschaltung (36) in einem vorgegebenen Frequenzbereich eine Tiefpasscharakteristik aufweist.

9. Vorschaltgerät nach Anspruch 1, dadurch gekennzeichnet, dass der zweite Schalter (34) an die Versorgungsspannung (V_{CC}) gegen Masse (4) angeschlossen ist und dass der Schalter (34) die Versorgungsspannung (V_{CC}) der Ansteuerschaltung (11) weiter absenkt als der erste Schalter (32), wenn wenigstens die vorgeschaltete Detektorschaltung (35) ein Signal abgibt.

10. Vorschaltgerät nach Anspruch 1, dadurch gekennzeichnet, dass der erste gesteuerte Schalter (32) durch einen pnp-Transistor (T2) und einen npn-Transistor (T1) gebildet ist, deren Basis und Kollektor wechselweise miteinander verbunden sind und deren Emitter die äußeren Anschlüsse der Schaltstrecke des Schalters (32) bilden, wobei eine Basis einen Steuereingang (31) bildet.

11. Vorschaltgerät nach Anspruch 1, dadurch gekennzeichnet, dass der erste gesteuerte Schalter (32) ein Thyristor ist.

12. Vorschaltgerät nach Anspruch 1, dadurch gekennzeichnet, dass der zweite gesteuerte Schalter (34) ein Transistor (T3) ist.

13. Vorschaltgerät nach Anspruch 12, dadurch gekennzeichnet, dass der zweite gesteuerte Schalter (34) ein in Emitterschaltung betriebener npn-Transistor (T3) ist, dessen Kollektor bedarfsweise über einen Widerstand mit der Versorgungsspannung (V_{CC}) und dessen Emitter mit Masse (4) verbunden ist.

14. Vorschaltgerät nach Anspruch 13, dadurch gekennzeichnet, dass die Basis des Transistors (T3) mit einem hochohmigen Widerstand (R8) gegen Masse (4) geschaltet ist.

15. Vorschaltgerät nach Anspruch 1, dadurch gekennzeichnet, dass die Überwachungsschaltungen (35a, 35b) zur Erfassung des Einsetzens wenigstens einer Gasentladungslampe (2a, 2b) durch einen Hintereinanderschaltung eines Spannungsteilers mit Tiefpasscharakteristik, eines Hochpassses und eines Tiefpasses gebildet sind.

16. Vorschaltgerät nach Anspruch 1, dadurch gekennzeichnet, dass die Gasentladungslampen (2a, 2b) jeweils einzeln an jeweils einen spannungsüberhöhenden Reihenresonanzkreis (L1a, C5a; L1b, C5b) angeschlossen sind.

17. Vorschaltgerät nach Anspruch 1, dadurch gekennzeichnet, dass das Koppelelement zum Anschluss der Gasentladungslampen an die Halbbrücke (6) ein Koppelkondensator (C4) zur Unterdrückung von Gleichstromanteilen ist.

18. Vorschaltgerät nach Anspruch 1, dadurch gekennzeichnet, dass die erste Überwachungsschaltung (27) zur Überwachung der Spannung an der Gasentladungslampe (2) einen hochohmigen Strompfad (R2a, R2b) aufweist, der ausgehend von einem Ende einer Resonanzdrossel (L1a, L1b), die mit ihrem anderen Ende jeweils an die Halbbrücke (6) angeschlossen ist, zu jeweils einem gegen Masse (4) geschalteten Widerstand (R3a, R3b) führt und mit diesem einen Spannungsteiler (R2a, R3a; R2b, R3b) bildet.

19. Vorschaltgerät nach Anspruch 18, dadurch gekennzeichnet, dass an den Spannungsteiler (R2a, R3a; R2b, R3b) eine Gleichrichterschaltung (28) angeschlossen ist.

20. Vorschaltgerät nach Anspruch 19, dadurch gekennzeichnet, dass die Gleichrichterschaltung (28a, 28b) einen Ausgang (29a, 29b) aufweist, der mit dem Steueranschluss (31) des ersten steuerbaren Schalters (32) verbunden ist.

## Claims

1. Electronic ballast (1), particularly for parallel operation of at least two low-pressure gas discharge lamps (2a, 2b),
- with a direct current voltage source (3) which serves for current supply to at least the gas discharge lamps (2) which each have two coils (22, 25) as electrodes,
- with at least one half-bridge (6) which is connected to the direct current voltage source (3) and delivers an alternating current voltage at an output terminal (16), its output terminal (16) being connected by way of coupling means (L1, C4) to the gas discharge lamps (2),
- with a control circuit (11) which is provided for the half-bridge (6), is connected by way of control terminals (12, 13) to the half-bridge (6) and controls the latter with a determinable frequency and has a supply voltage input connected to a supply voltage (V_{cc}),
- wherein when the supply voltage exceeds a threshold value (UVLI) the control circuit (11) goes into an active mode in which it controls the half-bridge (6) with a given frequency, and
- wherein when the supply voltage (V_{cc}) falls below the threshold value (UVLO) the control circuit (11) goes into a passive mode in which the half-bridge (6) locks,
- with a first controlled switch (32) with self-holding characteristic which is connected to the supply voltage (V_{cc}) towards earth (4) in order to reduce the supply voltage below the threshold value (UVLO) when it is closed,
characterised in that
- the first controlled switch (32) is connected in series to a circuit (33) which when the switch (32) is closed produces a potential displacement and is alternatively controlled by a monitoring circuit (27) for the gas discharge lamps (2a, 2b) in such a way that the switch is closed when the monitoring circuit (27) detects an inadmissible state on at least one of the gas discharge lamps (2a, 2b), so that the supply voltage (V_{cc}) is lowered below the threshold value (UVLO) but not to zero, and
- that a second controlled switch (34) is provided which can alternatively assume a non-conductive state and a state in which it offers at least limited conductivity and in which it switches the first switch (32) so that it is non-conductive, the control input of the said switch being connected to a detector circuit (36) which is associated with the respective gas discharge lamp (2a, 2b) and detects the connection of a gas discharge lamp (2a, 2b) to the ballast (1).

2. Ballast as claimed in Claim 1, characterised in that the circuit (33) which produces a substantially fixed potential displacement is a Z-diode (DZ2).

3. Ballast as claimed in Claim 2, characterised in that the Z-diode (DZ1) has a breakdown voltage which is only slightly lower than the threshold value (UVLO).

4. Ballast as claimed in Claim 1, characterised in that the circuit (33) which produces a substantially fixed potential displacement is a resistor (R).

5. Ballast as claimed in Claim 1, characterised in that the detector circuit (35) is connected in each case to a terminal (24a, 24b) of the gas discharge lamp (2a, 2b), which terminal is connected by way of the coil (25a, 25b) to a point in the circuit (intermediate circuit voltage) which is supplied with direct current voltage.

6. Ballast as claimed in Claim 1, characterised in that the detector circuit (35) in each case contains a filter circuit (36).

7. Ballast as claimed in Claim 6, characterised in that the filter circuit (36) has a high-pass characteristic in a predetermined frequency range.

8. Ballast as claimed in Claim 6, characterised in that the filter circuit (36) has a low-pass characteristic in a predetermined frequency range.

9. Ballast as claimed in Claim 1, characterise din that the second switch (34) is connected to the supply voltage (V_{cc}) towards earth (4) and that the switch (34) lowers the supply voltage (V_{cc})of the control circuit (11) further than the first switch (32) when at least the detector circuit (35) connected before it emits a signal.

10. Ballast as claimed in Claim 1, characterised in that the first controlled switch (32) is formed by a p-n-p transistor (T2) and a n-p-n transistor (Tl), of which the base and collector are connected to one another alternately and the emitters form the outer terminals of the switching path of the switch (32), wherein a base forms a control input (31).

11. Ballast as claimed in Claim 1, characterised in that the first controlled switch (32) is a thyristor.

12. Ballast as claimed in Claim 1, characterised in that the second controlled switch (34) is a transistor (T3).

13. Ballast as claimed in Claim 12, characterised in that the second controlled switch (34) is a n-p-n transistor (T3) which is operated in an emitter circuit, the collector thereof being connected to the supply voltage (V_{cc}) as required by way of a resistor and the emitter thereof being connected to earth (4).

14. Ballast as claimed in Claim 13, characterised in that the base of the transistor (T3) is connected to a high-resistance resistor (R8) towards earth (4).

15. Ballast as claimed in Claim 1, characterised in that for detection of the use of at least one gas discharge lamp (2a, 2b) the monitoring circuits (35a, 35b) are formed by an arrangement one behind the other of a voltage divider with low-pass characteristic, a high-pass and a low-pass.

16. Ballast as claimed in Claim 1, characterised in that the gas discharge lamps (2a, 2b) are each individually connected to a voltage-magnifying series-resonant circuit (L1a, C5a; L1b, C5b) in each case.

17. Ballast as claimed in Claim 1, characterised in that the coupling element for connection of the gas discharge lamps to the half-bridge (6) is a coupling capacitor (C4) for suppression of direct current components.

18. Ballast as claimed in Claim 1, characterised in that for monitoring the voltage on the gas discharge lamp (2) the first monitoring circuit (27) has a high-resistance current path (R2a, R2b) which, starting from one end of a resonant choke (L1a, L1b) connected with its other end to the half-bridge (6), leads in each case to a resistor (R3a, R3b) connected towards earth (4) and forms a voltage divider (R2a, R3a; R2b, R3b) therewith.

19. Ballast as claimed in Claim 18, characterised in that a rectifying circuit (28) is connected to the voltage divider (R2a, R3a; R2b, R3b).

20. Ballast as claimed in Claim 19, characterised in that the rectifying circuit (28a, 28b) has an output (29a, 29b) which is connected to the control terminal (31) of the first controllable switch (32).

## Revendications

1. Ballast électronique (1) en particulier pour le fonctionnement en parallèle d'au moins deux lampes à décharge à basse pression (2a, 2b), avec une source de tension continue (3) qui sert à alimenter au moins les lampes à décharge qui comportent chacune deux filaments (22, 25 ) comme électrodes,
avec au moins un demi-pont (6) connecté à la source de tension continue (3), qui fournit une tension alternative au niveau d'une borne de sortie (16) et dont la borne de sortie (16) est connectée aux lampes à décharge (2) par l'intermédiaire de moyens de couplage (L1, C4),
avec un circuit de commande (11) pour le demi-pont (6), qui est connecté au demi-pont (6) par l'intermédiaire de bornes de commande (12, 13) et commande celui-ci avec une fréquence déterminée et qui comporte une une entrée de tension d'alimentation connectée à une source de tension d'alimentation (V_{cc}),
le circuit de commande (11) passant dans un mode de fonctionnement actif, dans lequel il commande le demi-pont (6) avec une fréquence donnée, lorsque la tension d'alimentation dépasse vers le haut une valeur seuil (UVLI),
le circuit de commande (11) passant dans un mode de fonctionnement passif, dans lequel le demi-pont (6) est bloquant, lorsque la tension d'alimentation dépasse vers le bas la valeur seuil (UVL0),
avec un premier interrupteur commandé (32) à caractéristique d'auto-maintien qui est placé entre la tension d'alimentation (V_{cc}) et la masse (4), afin d'abaisser celle-ci au-dessous de la valeur seuil (UVL0) lorsqu'il est fermé,
caractérisé
par le fait que le premier interrupteur commandé (32) est connecté en série avec un circuit (33) qui produit décalage de potentiel lorsque l'interrupteur (32) est fermé et qui est commandé par un circuit de surveillance (27) de la lampe à décharge (2a, 2b) de manière telle que l'interrupteur est fermé lorsque le circuit de surveillance (27) détecte un état non admissible au niveau d'au moins une lampe à décharge, afin que la tension d'alimentation (V_{cc}) soit abaissée à une valeur inférieure à la valeur seuil (UVL0), mais ne tombe pas zéro, et
par le fait qu'il est prévu un second interrupteur commandé (34) qui peut prendre un état non passant et un état au moins partiellement passant dans lequel il commute le premier interrupteur (32) à l'état non passant et dont l'entrée de commande est connectée à un circuit de détection (36) qui est associé à la lampe à décharge (2a, 2b) concernée et détecte la connexion de la lampe à décharge (2a, 2b) au ballast (1).

2. Ballast selon la revendication 1, caractérisé par le fait que le circuit (33) qui génère un décalage de potentiel essentiellement fixe est une diode Zener (DZ2).

3. Ballast selon la revendication 2, caractérisé par le fait que la diode Zener (DZ1) présente une tension de claquage qui n'est que faiblement inférieure à la valeur seuil (UVL0).

4. Ballast selon la revendication 1, caractérisé par le fait que le circuit (33) qui génère un décalage de potentiel essentiellement fixe est une résistance (R).

5. Ballast selon la revendication 1, caractérisé par le fait que le circuit de détection (35) est connecté chaque fois à une borne (24a, 24b) de la lampe à décharge (2a, 2b), elle même connectée par l'intermédiaire du filament (25a, 25b) à un point de circuit alimenté en tension continue (tension de circuit intermédiaire).

6. Ballast selon la revendication 1, caractérisé par le fait que le circuit de détection (35) comprend chaque fois un circuit filtre (36).

7. Ballast selon la revendication 6, caractérisé par le fait que-le circuit filtre (36) présente une caractéristique passe-haut dans un domaine de fréquence prédéterminé.

8. Ballast selon la revendication 6, caractérisé par le fait que le circuit filtre (36) présente une caractéristique passe-bas dans un domaine de fréquence prédéterminé.

9. Ballast selon la revendication 1, caractérisé par le fait que le second interrupteur (34) est connecté entre la tension d'alimentation (V_{cc}) et la masse (4) et par le fait que l'interrupteur (34) abaisse la tension d'alimentation (V_{cc}) du circuit de commande (11) à une valeur plus basse que le premier interrupteur (32) lorsqu'au moins le circuit de détection (35) placé en amont délivre un signal.

10. Ballast selon la revendication 1, caractérisé par le fait que le premier interrupteur commandé (32) est formé d'un transistor pnp (T2) et d'un transistor npn (T1), dont les bases et les collecteurs sont connectés entre eux alternativement et dont les émetteurs constituent les bornes de connexion extérieures du circuit de l'interrupteur (32), une base (31) formant une entrée de commande (31).

11. Ballast selon la revendication 1, caractérisé par le fait que le premier interrupteur commandé (32) est un thyristor.

12. Ballast selon la revendication 1, caractérisé par le fait que le second interrupteur commandé (34) est un transistor (T3).

13. Ballast selon la revendication 12, caractérisé par le fait que le second interrupteur commandé (34) est un transistor npn (T3) fonctionnant en circuit émetteur dont le collecteur est connecté à la tension d'alimentation (V_{cc}) via une résistance et dont l'émetteur est connecté à la masse (4).

14. Ballast selon la revendication 13, caractérisé par le fait que la base du transistor (T3) est connectée à la masse (4) par l'intermédiaire d'une résistance (R8) à forte valeur ohmique.

15. Ballast selon la revendication 1, caractérisé par le fait que les circuits de surveillance (35a, 35b) pour détecter l'amorçage d'au moins une lampe à décharge (2a, 2b) sont formés d'un branchement série d'un diviseur de tension à caractéristique passe-bas, d'un filtre passe-haut et d'un filtre passe-bas.

16. Ballast selon la revendication 1, caractérisé par le fait que les lampes à décharge (2a, 2b) sont connectées chacune séparément à un circuit résonant série (L1a, C5a; L1b, C5b) d'élévation de tension.

17. Ballast selon la revendication 1, caractérisé par le fait que l'élément de couplage pour connecter les lampes à décharge au demi-pont (6) est un condensateur de couplage (C4) pour réduire les composantes de courant continu.

18. Ballast selon la revendication 1, caractérisé par le fait que le premier circuit de surveillance (27) pour la surveillance de la tension aux bornes de la lampe à décharge (2) comporte un trajet de courant (R2a, R2b) à forte valeur ohmique qui à partir d'une extrémité d'une bobine de résonance (L1a, L1b) dont l'autre extrémité est connectée au demi-pont (6), mène à une résistance reliée à la masse (4) et forme un diviseur de tension (R2a, R3a; R2b, R3b) avec celle-ci .

19. Ballast selon la revendication 18, caractérisé par le fait qu'un circuit redreseur de tension (28) est connecté au diviseur de tension (R2a, R3a; R2b, R3b).

20. Ballast selon la revendication 19, caractérisé par le fait que le circuit redreseur de tension (28a, 28b) comporte une sortie (29a, 29b) qui est connectée à l'entrée de commande (31) du premier interrupteur commandé (32).
